# EUROPÄISCHE PATENTSCHRIFT

(11) **EP 0 890 970 B1**
(45) Veröffentlichungstag und Bekanntmachung des Hinweises auf die Patenterteilung: **18.08.2004**
(21) Anmeldenummer: 98103860.7
(22) Anmeldetag: 05.03.1998
(51) Int. Cl.: H01H 85/25

(54) **Abdeckung für Sicherungskontakte an NH-Sicherungsleisten oder -unterteilen**
Cover for contacts for fuses in devices with low voltage high power fuses
Couvercle pour contacts de fusibles dans les dispositifs à fusibles du type basse tension haute puissance

(30) Priorität: 11.07.1997 DE 19729886
(43) Veröffentlichungstag der Anmeldung: 13.01.1999
(73) Patentinhaber: Jean Müller GmbH Elektrotechnische Fabrik, 65343 Eltville (DE)
(72) Erfinder:
(74) Vertreter: Quermann, Helmut, Dipl.-Ing.

(56) Entgegenhaltungen:
- DE-A- 2 606 130
- DE-A- 3 544 534
- DE-A- 3 728 272
- DE-A- 3 918 816
- DE-A- 4 317 052
- DE-U- 9 305 969
- DE-U- 9 309 654
- GB-A- 1 183 115

## Beschreibung

Die Erfindung betrifft eine Abdeckung aus isolierendem Material für paarweise angeordnete Sicherungskontakte an NH (Niederspannungs-Hochleistungs) -Sicherungsleisten oder -unterteilen, wobei die Abdeckung zwei haubenförmige Abdeckelemente für die Sicherungskontakte und eine zwischen den Abdeckhauben angeordnete Grundplatte aufweist, wobei die Abdeckhauben jeweils einen Winkelschlitz aufweisen, durch den jeweils ein Kontaktmesser eines NH-Sicherungseinsatzes einsteckbar ist.

Abdeckungen dienen dazu, die Kontakte und vor allem an elektrischen Stromverteilungsnetzen arbeitende Personen vor der zufälligen Berührung mit den Kontakten zu schützen. Hierzu gibt es beispielsweise großflächige Abdeckungen, welche sämtliche Kontakte einer Sicherungsleiste oder auch mehrerer nebeneinander montierter Sicherungsleisten gleichzeitig abdecken. Es sind auch Abdeckungen bekannt, welche haubenartig über die einzelnen Kontakte bzw. Kontaktpaare gestülpt werden.

Dabei bestehen die Kontakte einer solchen Sicherungsleiste jeweils aus einem Paar federnder Elemente, zwischen die das Kontaktmesser eines Sicherungseinsatzes unter Druck eingeschoben werden kann. Im allgemeinen sind die beiden Kontaktteile eines Kontaktes an ihrem unteren Fuß einstückig miteinander verbunden. Vom Fuß dieser Kontakte geht ein Anschlußstück zur Verbindung mit einer Stromschiene aus. Im allgemeinen sind auf einer Sicherungsleiste für die drei Phasen des Drehstromnetzes jeweils drei Paare von Kontakten in einer Reihe hintereinander angeordnet, wobei jeweils ein Kontakt der drei Kontaktpaare mit einem Abgangsleiter verbunden ist, während die anderen drei Kontakte mit je einer Sammelschiene verbunden sind und im allgemeinen unter Spannung stehen. Zwischen einem solchen Kontaktpaar ist jeweils ein Sicherungseinsatz angeordnet, welcher mit seinen Kontaktmessern zwischen die Kontaktflächen eingeschoben wird und aus diesen auch wieder herausgezogen werden kann.

Eine Abdeckung der eingangs genannten Art ist aus der DE-OS 39 18 816 bekannt. Diese ist zweiteilig ausgebildet, wobei eine Abdeckhaube und im wesentlichen eine Hälfte der Grundplatte ein Teil darstellt und das andere Teil durch die andere Abdeckhaube und die im wesentlichen andere Hälfte der Grundplatte gebildet wird. An der Unterseite der Grundplatte sind Rastnasen vorgesehen, im Bereich derer das jeweilige Grundplattenteil in dem Gehäuse der Sicherungsleiste rastierbar ist. Das eine Grundplattenteil ist im Bereich seiner dem anderen Grundplattenteil zugewandten Stirnseite mit einem im wesentlichen halbkreisförmig ausgebildeten Vorsprung versehen und es weist das andere Grundplattenteil eine entsprechend gestaltete Aussparung auf, die der Vorsprung durchsetzt. Bei Entfernung des den Vorsprung aufweisenden Grundplattenteiles wird der unter der Aussparung liegende Montageanschluß für den zu diesem Sicherungseinsatz gehörenden Sammelschienenkontakt zugänglich. Dieser Anschluß besteht im wesentlichen aus einem mit dem entsprechenden Sammelschienenkontakt verbundenen Ableitwinkel, der beispielsweise als L-förmige Schiene mit einem Langloch in dem abgewinkelten L-Schenkel ausgebildet ist, durch den ein Schraubbolzen geführt werden kann, so daß der L-Schenkel an die zugehörige Sammelschiene angeschraubt werden kann.

Nachteilig ist bei der bekannten Abdeckung, daß beim Arbeiten am Schraubbolzen, beispielsweise um diesen nachzuziehen, ein Teil der Abdeckung, nämlich das den Vorsprung aufweisende Grundplattenteil mit der dazugehörigen Abdeckhaube entfernt werden muß, womit der üblicherweise von der Abdeckhaube abgedeckte Kontakt, der durchaus an Spannung liegen kann, frei zugänglich ist. Der im Bereich der Sicherungsleite Arbeitende unterliegt damit einer erhöhten Gefährdung. Nachteilig ist ferner, daß die Abdeckung aus zwei Teilen besteht und demnach bei der Montage bzw. Demontage der Abdeckung immer zwei Bauteile separat gehandhabt werden müssen. Die Folge ist, daß ein Teil lose verbleibt und hierdurch nicht ausgeschlossen werden kann, daß ein Teil verloren geht bzw. nicht montiert wird.

Bei NH-Sicherungsleisten oder -unterteilen ist es im übrigen bekannt, einen separaten Stromabgang, der in der Praxis auch als Huckepack-Abgriff bezeichnet wird, vorzusehen. Ein solcher separater Stromabgang dient in aller Regel dem Zweck, einen vorübergehenden Stromabgriff zu ermöglichen, beispielsweise zum Betreiben von Baustellen, Kerb bzw. Kirmesveranstaltungen usw.. Erfolgt der Stromabgriff von der Einspeisseite, ist dieser zusätzlich abgesichert. Beim Huckepack-Abgriff wird ein Kontaktelement des separaten Stromabganges auf ein Kontaktmesser eines in die NH-Sicherungsleiste bzw. -unterteil eingesetzten NH-Sicherungseinsatzes aufgesteckt.

Vor diesem Hintergrund ist es Aufgabe der vorliegenden Erfindung, eine Abdeckung der eingangs genannten Art so weiter zu bilden, dass sie eine erweiterte Funktionalität sowie optimale Gestaltung und Handhabung aufweist.

In der DE 35 44 534 A ist eine schaltbare NH-Sicherung mit Abzweigeinrichtung beschrieben. Dort ist der jeweilige Sicherungseinsatz mittels einer Schaltklappe betätigbar. Die Schaltklappe weist eine Durchstecköffnung auf, zum Durchstecken der Kontaktfinger der Abzweigeinrichtung, die das Kontaktmesser des darunter liegenden NH-Sicherungseinsatzes kontaktieren. Am Betätigungsgriff der Schaltklappe ist schwenkbar in einer Verschlussplatte gelagert, die zum Abdecken der darunter liegenden Durchstecköffnung der Schaltklappe dient.

Gelöst wird die Aufgabe bei einer Abdeckung der eingangs genannten Art dadurch, dass mindestens eine der abdeckhauben eine Öffnung zum Einstecken eines Kontaktelementes eines separaten Stromabganges aufweist, wobei das Kontaktelement des separaten Stromabganges auf ein Kontaktmesser eines in die Sicherungskontakte eingesteckten NH-Sicherungseinsatzes aufsteckbar ist.

Die erfindungsgemäße Gestaltung der Abdeckung stellt einerseits sicher, dass die stromführenden Teile der NH-Sicherungsleiste bzw. des Sicherungsunterteiles abgedeckt sind, aber dennoch im Bereich der Abdeckung ein Zugang des separaten Stromabgangs zum Kontaktmesser des interessierenden NH-Sicherungseinsatzes möglich ist. Die Öffnung in der Abdeckhaube sollte dabei so bemessen sein, dass nur der unbedingt für das Einführen des Kontaktelementes des separaten Stromabganges erforderliche Raum zur Verfügung steht. Gemäß einer bevorzugten Gestaltung ist vorgesehen, dass in die Haube ein Abdeckelement für das in die Haube steckbare Kontaktelement des separaten Stromabganges integriert ist. Den Raum zwischen dem Abdeckelement und der eigentlichen Abdeckhaube nimmt das eingesteckte Kontaktelement des separaten Stromabganges ein. Insbesondere ist vorgesehen, dass in die Abdeckhaube auf ihrer der anderen Abdeckhaube zugewandten Seite mindestens zwei federnde Vorsprünge integriert sind, wobei zwischen dem freien Ende der federnden Vorsprünge und der Deckfläche der Abdeckhaube ein Spalt zum Einführen des Kontaktelementes des Stromabganges gebildet ist. Nach Entfernen des Kontaktelementes des separaten Stromabganges federt das Abdeckelement zurück, womit sich die Spaltbreite reduziert und die Abdeckung in diesem Bereich fingersicher ist. Mittels der federnden Vorsprünge wird im Übrigen das Kontaktelement des Stromabganges geklemmt. Zusätzlich kann mindestens einer der Vorsprünge so gestaltet sein, daß er bei eingesetztem separaten Stromabgang mit dessen Kontaktelement rastiert. Es wird somit ein unbeabsichtigtes Lösen des separaten Stromabganges, beispielsweise aufgrund in das Kontaktelement eingeleiteter Vibrationen, wirksam verhindert.

Gemäß einer besonderen Ausführungsform der Erfindung ist vorgesehen, daß die Abdeckung einteilig ausgebildet und die Grundplatte mit einer verschließbaren Öffnung versehen ist. Es ist hierdurch sichergestellt, daß die Abdeckung immer das Sicherungskontaktpaar abdeckt, unabhängig davon, ob Arbeiten im Bereich des Schraubbolzens durchgeführt werden müssen. Damit der Schraubbolzen zugänglich wird, ist es nur erforderlich, die Öffnung zugänglich zu machen. In dem zwischen den beiden Abdeckhauben gebildeten Öffnungsraum kann dann ungehindert der Schraubbolzen beaufschlagt werden. Sind die Montagearbeiten beendet, ist es nur notwendig, die Öffnung in der Grundplatte zu verschließen. Die beiden Sicherungskontakte und der zwischen diesen befindliche Bereich sind dann berührungssicher abgedeckt. Vorzugsweise ist die Abdeckung als Kunststoffspritzgußteil ausgebildet.

Vorzugsweise ist der Grundplatte eine Klappe zum Verschließen der Öffnung zugeordnet. Gemäß einer besonderen Gestaltung ist allerdings vorgesehen, daß Bestandteil der Abdeckung eine mit der Grundplatte verbundene Klappe ist. Die Einteiligkeit der Abdeckung erstreckt sich damit auch auf die Klappe, die damit nicht als separates, mit der Grundplatte lose verbundenes und von der Grundplatte entfernbares Bauteil ausgebildet ist. Bildet die Klappe Bestandteil der Abdeckung wird es als zweckmäßig angesehen, wenn sie in Art eines Filmscharniers mir der Grundplatte verbunden ist. Ohne die Funktionalität der Klappe zu beeinträchtigen, kann diese aufgrund der Gestaltung des Scharnieres ausreichend oft zum Öffnen bzw. Schließen der Öffnung in der Grundplatte geschwenkt werden. In diesem Zusammenhang sieht eine besondere Gestaltung vor, daß Rastmittel zum Verrasten von Klappe und Grundplatte bei geschlossener Öffnung der Grundplatte vorgesehen sind. Dadurch ist sichergestellt, daß die Klappe nicht ungewollt in die geöffnete Stellung schwenkt. Die Klappe ist zweckmäßig auf ihrer der Klappenlagerung abgewandten Seite mit der Grundplatte rastierbar. Vorzugsweise sind ferner weitere Rastmittel vorgesehen, zum Verrasten von Klappe und Grundplatte in Offenstellung der Klappe. Insbesondere sollte die Klappe im Bereich der Klappenlagerung mit der Grundplatte oder mindestens einem mit dem Grundplatte verbundenen Ansatz rastierbar sein. Die Gestaltung der Abdeckung dahingehend, daß Rastmittel auch zum Verrasten von Klappe und Grundplatte in der Offenstellung der Klappe vorgesehen sind, ermöglicht es, die Abdeckung mit in Offenstellung befindlicher Klappe zu vertreiben, so daß die die Montage vornehmende Person unmittelbar die Verschraubung des Schraubbolzens vornehmen kann. Lose Teile sind hierbei nicht vorhanden, da die Klappe fest mit der Grundplatte verbunden ist. Nach erfolgter Montage wird die Klappe in die Schließstellung geschwenkt, wo sie erneut mit der Grundplatte verrastet.

Zweckmäßig ist die jeweilige Abdeckhaube käfigartig ausgebildet. Sie weist zumindest in ihrem der Grundplatte zugewandten Bereich Belüftungsschlitze zum Abführen der beim Betrieb der Sicherung entstehenden Verlustwärme auf.

Zweckmäßig ist die jeweilige Abdeckhaube auf ihrer der anderen Abdeckhaube zugewandten Seite und ihrer der Grundplatte abgewandten Seite mit einem Winkelschlitz zum Einführen des Kontaktmessers eines in die Sicherungsleiste bzw. -unterteil einzusetzenden Sicherungseinsatzes versehen, wobei der Schlitz in seinem der Grundplatte abgewandten Schlitzbereich eine geringere Breite aufweist, als die Stärke des Kontaktmessers. Aufgrund dieser Stärkendimensionierung ergibt sich eine Positionierhilfe beim Einschalten, die es dem Bediener erlaubt, mit definierter Kraft das jeweilige Kontaktmesser des NH-Sicherungseinsatzes bezüglich der Abdeckung und damit des hinter der jeweiligen Abdeckhaube befindlichen Sicherungskontaktes auszurichten. Beim Schaltvorgang wird die Abdeckhaube in diesem Schlitzbereich geweitet und das Schaltmesser an der Positionshilfe vorbeigeführt.

Vorzugsweise ist die Abdeckung mit den Sicherungskontakten verbunden, insbesondere wird sie auf diese aufgeklippst. Hierzu können in die jeweilige Abdeckhaube federnde Vorsprünge integriert sein, zum Aufklippsen der Abdeckung auf den dieser zugeordneten Sicherungskontakt, der entsprechende Ausnehmungen zum Eingriff der Vorsprünge aufweist.

Es kann ferner vorgesehen sein, daß die Stromplatte beidseitig zwischen den beiden Abdeckungen mit entfernbaren Abdecklappen versehen ist. Diese finden für den speziellen Anwendungsbereich der Schiebetrennung eines Schienensystems Verwendung. Hierbei sind die unterhalb benachbarter Abdeckungen angeordneten, in Abstand voneinander endenden Sammelschienen mittels eines in Längsrichtung der jeweiligen Abdeckplatte verschiebbaren Verbindungselementes elektrisch verbindbar. Dieses Verbindungselement wird zugänglich, wenn die Abdecklappen benachbarter Abdeckungen aus der Abdeckplatte ausgebrochen oder, wenn sie in Art eines Filmscharnieres ausgebildet sind, aus der Ebene der Abdeckplatte ausgeschwenkt werden, so daß dort der Bereich unterhalb der beiden Abdeckungen zum Verbinden bzw. Trennen der beiden Sammelschienen zugänglich wird.

Weitere Merkmale der Erfindung sind in der Beschreibung der Figuren und den Figuren selbst dargestellt, wobei bemerkt wird, daß alle Einzelmerkmale und alle Kombinationen von Einzelmerkmalen erfindungswesentlich sind.

In den Figuren ist die Erfindung anhand eines Ausführungsbeispieles dargestellt, ohne hierauf beschränkt zu sein. Es stellt dar:
- Figur 1: eine räumliche Ansicht der erfindungsgemäßen Abdeckung bei teilweise geöffneter Klappe,
- Figur 2: einen Schnitt durch die Abdeckung gemäß der Linie A-A in Figur 1, bei vollständig geöffneter Klappe,
- Figur 3: einen Schnitt gemäß Figur 2 bei geschlossener Klappe,
- Figur 4: eine Seitenansicht der in Figur 1 gezeigten Abdeckung,
- Figur 5: eine Draufsicht der in Figur 1 gezeigten Abdeckung,
- Figur 6: einen Schnitt gemäß der Linie A-A in Figur 1 bzw. Figur 5 durch die Abdeckung, somit bei teilweise geöffneter Klappe,
- Figur 7: eine räumliche Ansicht der Abdeckung mit NH-Sicherungseinsatz und Huckepack-Abgriff, in einer Explosionsdarstellung,
- Figur 8: die in Figur 7 gezeigten Teile in zusammengebautem Zustand,
- Figur 9: die in Figur 7 gezeigten Teile in einer Seitenansicht nach dem Einsetzen des NH-Sicherungseinsatzes in die abgedeckten Sicherungskontakte und
- Figur 10: eine Seitenansicht der in Figur 7 gezeigten, ineinandergesteckten Teile.

Figur 7 verdeutlicht, daß die erfindungsgemäße Abdeckung 1, die als einteiliges Spritzgußteil aus Kunststoff ausgebildet ist, eine Grundplatte 2 sowie zwei sich im Bereich deren Enden von dieser erstreckende Abdeckhauben 3 aufweist. Die Abdeckhauben 3 sind im Bereich der Grundplatte mit senkrecht zu dieser angeordneten Belüftungsschlitzen 4 versehen. Die jeweilige Abdeckhaube 3 weist auf ihrer der anderen Abdeckhaube 3 zugewandten Seite und auf ihrer der Grundplatte 2 abgewandten Seite einen Winkelschlitz 5 auf, durch den jeweils ein Kontaktmesser 6 eines NH-Sicherungseinsatzes 7 in die Abdeckhaube 3 eingesteckt werden kann. Die Abdeckung 1 dient dem Abdecken zweier nicht gezeigter Sicherungskontakte mittels der Abdeckhauben 3 sowie des unterhalb der Abdeckung 1 befindlichen Bereiches einer NH-Sicherungsleiste oder eines NH-Unterteiles. Durch die beiden Winkelschlitze 5 kann bei sonst abgedeckten Sicherungskontakten der NH-Sicherungseinsatz 7 in die Sicherungskontakte eingeführt werden. Der Sicherungseinsatz 7 weist einen Isolierkörper 30 auf. Die den Isolierkörper 30 durchsetzenden Schmelzleiter sind mit den Kontaktmessern 6 verbunden und mittels der Abdeckplatten 28 mit dem Isolierkörper 30 verschraubt.

Der konkrete Aufbau der Abdeckung 1 ist in den Figuren 1 bis 6 veranschaulicht: Der jeweilige Winkelschlitz 5 weist einen sich parallel zur Grundplatte 2 erstreckenden Schlitzbereich 5a sowie einen sich senkrecht zur Grundplatte 2 erstreckenden Schlitzbereich 5b auf. Der Winkelschlitz 5 ist im Schlitzbereich 5b geringfügig breiter ausgebildet als die Stärke des Kontaktmessers 6. Hingegen läuft der Schlitz 5 im Bereich des Schlitzbereiches 5a in Richtung des Schlitzbereiches 5b leicht konisch zu, wobei das verjüngte Ende des Schlitzbereiches 5b eine geringere Breite als die Stärke des Kontaktmessers 6 aufweist. Der verjüngte Bereich stellt sich als Wulst 8 dar, der für den mit dem Sicherungseinsatz 7 Arbeitenden die Funktion einer Positionierhilfe besitzt. So ist es möglich, den Sicherungseinsatz 7 mit den beiden Kontaktmessern 6 mit definierter Kraft im Schlitzbereich 5a, konkret dessen Wulst 8, anzusetzen und dort auszurichten, ohne daß die dahinter befindlichen Sicherungskontakte berührt werden. Wird eine größere Schaltkraft auf den Sicherungseinsatz aufgebracht, weiten die Kontaktmesser 6 des Sicherungseinsatzes 7 den Winkelschlitz 5 in diesem Bereich, so daß ein definiertes Schalten sichergestellt ist. Befestigt wird die Abdeckung 1 mit der NH-Sicherungsleiste bzw. dem NH-Sicherungsunterteil im Bereich der von Abdeckhauben 3 abgedeckten Sicherungskontakten. Hierzu ist jede Abdeckhaube 3 mit zwei federnden Vorsprüngen 9 zum Aufklippsen der Abdeckung 1 auf zwei Schenkel des zugeordneten Sicherungskontaktes versehen. Die Grundplatte 2 weist im Bereich zwischen den beiden Abdeckhauben 3 eine groß dimensionierte, im wesentlichen rechteckige Öffnung 10 auf, die mittels einer Klappe 11 verschließbar ist. Diese ist um eine Achse parallel zur Längsachse 12 schwenkbar mit der Grundplatte 2 verbunden, wobei die Verbindung von Klappe 11 und Grundplatte 2 mittels zweier Filmscharniere 13 erfolgt. Neben jedem Filscharnier 13 ist die Grundplatte 2 mit einem Rastvorsprung 14 versehen, der mit einer an der Klappe 11 angeordneten Nase 15 in vollständig geöffneter Stellung der Klappe 11 zusammenwirkt, indem die Nase 15 den Rastvorsprung 14 hintergreift (Figur 2). Die Klappe 11 ist auf ihrer den beiden Filmscharnieren 13 abgewandten Seite mit zwei vorspringenden Nasen 16 versehen, die bei in Schließstellung befindlicher Klappe 11 zugeordnete Rastvorsprünge 17 der Grundplatte 2 hintergreifen (Figur 3). Bei geöffneter Klappe 11 ist der Schraubbolzen zum Befestigen der NH-Sicherungsleiste bzw. des NH-Unterteiles an der zugehörigen Sammelschiene zugänglich. Die im Bereich der beiden Längsseiten der Grundplatte 2 vorgesehenen, aus dieser ausbrechbaren Abdecklappen 18 ermöglichen bei paarweiser Anordnung der Grundplatten 2 den Zugang zu einer unterhalb der Abdeckung 1 im Bereich der zugeordneten Abdecklappen 18 angeordneten Schiebetrennung des Schienensystems.

Zu der in den Figuren 7 bis 10 gezeigten Variante der Abdeckung mit kombiniertem Huckepack-Abgriff wird ergänzend auf die Darstellung der Figuren 1 bis 6 Bezug genommen. Dort ist bezüglich der einen Abdeckhaube 3 veranschaulicht, daß diese auf ihrer der anderen Abdeckhaube 3 zugewandten Seite zwei federnde Vorsprünge 19 aufweist, zwischen denen der obere Teil des vertikalen Schlitzbereiches 5b gebildet ist. Zwischen den freien abgebogenen Enden 20 der federnden Vorsprünge 19 und der Deckfläche 21 der Abdeckhaube 3 verbleibt ein Spalt 22 zum Einführen eines mit einer NH-Sicherung versehenen Stromabganges 24, wobei die NH-Sicherung aufgrund des diese umschließenden Gehäuses 25 nur im Bereich deren Grifflaschen 26 sichtbar ist. Mit der Bezugsziffer 27 ist das vom Stromabgang 24 abgehende elektrische Kabel bezeichnet. Wie der Darstellung der Figuren 7 bis 10 zu entnehmen ist, wird, nachdem die Abdeckung 1 auf die Sicherungskontakte der NH-Sicherungsleiste bzw. des NH-Sicherungsunterteiles aufgeklippst ist, der NH-Sicherungseinsatz 7 in die Sicherungskontakte eingesetzt. Dabei wird die den Vorsprüngen 19 der Abdeckhaube 3 zugewandte Abdeckplatte 28 des NH-Sicherungseinsatzes 7 in Abhängigkeit von dessen möglicher Positionierung in den Sicherungskontakten gegebenenfalls unmittelbar an dem die Belüftungsschlitze 4 aufweisenden Sockel der Abdeckhaube 3 positioniert. Die beiden Vorsprünge 19 behalten damit ihre Position bei, womit zwischen deren freien Enden 20 und der Deckfläche 21 der Abdeckhaube der fingersichere Spalt 22 geringer Breite verbleibt. Im Bereich dieses Spaltes kann dann das Kontaktelement 23 des Stromabganges 24 angesetzt werden, wobei das Kontaktelement 23 die beidenden federnden Vorsprünge 19 beim Einsetzen geringfügig von der Deckfläche 21 der Abdeckhaube 3 weg spreizt und damit den Spalt 22 erweitert. Durch diesen verbreiteren Spalt 22 wird das Kontaktelement 23 des Stromabganges 24 zwecks Huckepack-Abgriff vollständig in die Abdeckhaube 3 eingeschoben und damit auf das zugeordnete Kontaktmesser 6 des NH-Sicherungseinsatzes 7 aufgesteckt, wobei die freien abgebogenen Enden 20 der federnden Vorsprünge 19 rastierend in Ausnehmungen 33 des Kontaktelementes 23 eingreifen.

## Patentansprüche

1. Abdeckung (1) aus isolierendem Material für Sicherungskontakte an NH-Sicherungsleisten oder -unterteilen, wobei die Abdeckung (1) zwei haubenförmige Abdeckelemente (3) für die Sicherungskontakte, mit jeweils einem Winkelschlitz (5), durch den jeweils, ein Kontaktmesser (6) eines NH-Sicherungseinsatzes (7) einsteckbar ist, und eine zwischen den Abdeckhauben (3) angeordnete Grundplatte (2) aufweist, **dadurch gekennzeichnet, daß** mindestens eine der Abdeckhauben (3) eine Öffnung (22) zum Einstecken eines Kontaktelementes (23) eines separaten Stromabganges (24) aufweist, wobei das Kontaktelement (23) des separaten Stromabganges (24) auf ein Kontaktmesser (6) eines in die Sicherungskontakte eingesteckten NH-Sicherungseinsatzes (7) aufsteckbar ist.

2. Abdeckung nach Anspruch 1, **dadurch gekennzeichnet, daß** in die Abdeckhaube (3) ein Abdeckelement (19) für das in die Abdeckhaube (3) steckbare Kontaktelement (23) des separaten Stromabganges (24) integriert ist.

3. Abdeckung nach Anspruch 1 oder 2, **dadurch gekennzeichnet, daß** in die Abdeckhaube (3) auf ihrer der anderen Abdeckhaube (3) zugewandten Seite mindestens zwei federnde Vorsprünge (19) integriert sind, wobei zwischen dem freiden Ende (20) der federneden Vorsprünge (19) und der Deckfäche (21) der Haube (3) ein Spalt (22) zum Einführen des Kontaktelements (23) des separaten Strombabganges (24) gebildet ist.

4. Abdeckung nach Anspruch 3, **dadurch gekennzeichnet, daß** mindestens ein federnder Vorsprung (19) im Bereich seines freien Endes (20), bei eingestecktem separatem Stromabgang (24) mit dessen Kontaktelement (23) rastiert.

5. Abdeckung nach einem der Ansprüche 1 bis 4, **dadurch gekennzeichnet, daß** die Abdeckung (1) einteilig ausgebildet und die Grundplatte (2) mit einer verschließbaren Öffnung (10) versehen ist.

6. Abdeckung nach Anspruch 5, **dadurch gekennzeichnet, daß** der Grundplatte (2) eine Klappe (11) zum Verschließen der Öffnung (10) zugeordnet ist.

7. Abdeckung nach Anspruch 6, **dadurch gekennzeichnet, daß** die Klappe (11) Bestandteil der Abdeckung (1) ist.

8. Abdeckung nach Anspruch 6 oder 7, **dadurch gekennzeichnet, daß** die Klappe (11) mit der Grundplatte (2) verbunden ist, insbesondere mittels mindestens eines Filmscharnieres (13).

9. Abdeckung nach einem der Ansprüche 6 bis 8, **dadurch gekennzeichnet, daß** Rastmittel (16, 17) zum Verrasten von Klappe (11) und Grundplatte (2) bei verschlossener Öffnung (10) der Grundplatte (2) vorgesehen sind.

10. Abdeckung nach Anspruch 9, **dadurch gekennzeichnet, daß** die Klappe (11) auf Ihrer der Klappenlagerung abgewandten Seite mit der Grundplatte (2) rastierbar ist.

11. Abdeckung nach einem der Ansprüche 6 bis 10, **dadurch gekennzeichnet, daß** Rastmittel (14, 15) zum Verrasten von Klappe (11) und Grundplatte (2) in Offenstellung der Klappe (11) vorgesehen sind.

12. Abdeckung nach Anspruch 11, **dadurch gekennzeichnet, daß** die Klappe (11) im Bereich der Klappenlagerung mit der Grundplatte (2) oder mit mindestens einem mit der Grundplatte (2) verbundenen Ansatz (14) rastierbar ist.

13. Abdeckung nach einem der Ansprüche 1 bis 12, **dadurch gekennzeichnet, daß** die jeweilige Abdeckhaube (3) käfigartig ausgebildet ist und zumindest in ihrem der Grundplatte (2) zugewandten Bereich mit Belüftungsschlitzen (4) versehen ist.

14. Abdeckung nach einem der Ansprüche 1 bis 13, **dadurch gekennzeichnet, daß** die jeweilige Abdeckhaube (3) auf ihrer der anderen Abdeckhaube (3) zugewandten Seite und Ihrer der Grundplatte (2) abgewandten Seite mit einem Winkelschlitz (5) zum Einführen des Kontaktmessers (6) eines in die Sicherungsleiste bzw. -unterteil einzusetzenden Sicherungseinsatzes (7) versehen ist, wobei der Winkelschlitz (5) in seinem der Grundplatte (2) abgewandten Schlitzbereich (5a) eine geringere Breite aufweist, als die Stärke des Kontaktmessers (6) und die Abdeckhaube (3) in diesem Bereich elastisch ist.

15. Abdeckung nach einem der Ansprüche 1 bis 14, **dadurch gekennzeichnet, daß** sie mit den Sicherungskontakten verbindbar ist, insbesondere auf diese aufklippbar ist.

16. Abdeckung nach Anspruch 15 **dadurch gekennzeichnet, daß** in die jeweilige Abdeckhaube (3) federnde Vorsprünge (9) integriert sind, zum Aufklippsen der Abdeckung auf den dieser zugeordneten Sicherungskontakt.

17. Abdeckung nach einem der Ansprüche 1 bis 16, **dadurch gekennzeichnet, daß** die Grundplatte (2) beidseitig zwischen den beiden Abdeckhauben (3) mit entfernbaren Abdeckklappen (18) versehen ist.

18. Abdeckung nach einem der Ansprüche 1 bis 17, **dadurch gekennzeichnet, daß** sie aus Kunststoff besteht, und insbesondere als Kunststoffspritzgußteil ausgebildet ist.

## Claims

1. A cover (1) made of insulating material for fuse contacts on low-voltage power fuse strips or on subsidiary parts thereof, wherein the cover (1) comprises two cap-shaped covering elements (3) for the fuse contacts, each having a comer slot (5) through each of which a contact blade (6) of a low-voltage power fuse link (7) can be inserted, and comprises a baseplate (2) disposed between the covering caps (3), **characterised in that** at least one of the covering caps (3) has an aperture (22) for the insertion of a contact element (23) of a separate power take-off (24), wherein the contact element (23) of the separate power take-off (24) can be placed on a contact blade (6) of a low-voltage power fuse link (7) inserted in the fuse contacts.

2. A cover according to claim 1, **characterised in that** a covering element (19) for the contact element (23) of the separate power take-off (24), which contact element can be inserted in the covering cap (3), is incorporated in the covering cap (3).

3. A cover according to claim 1 or 2, **characterised in that** at least two spring-acting projections (19) are incorporated in the covering cap (3) on its side facing the other covering cap (3), wherein a gap (22) for introducing the contact element (23) of the separate power take-off (24) is formed between the free ends (20) of the spring-acting projections (19) and the outer face (21) of the cap (3).

4. A cover according to claim 3, **characterised in that** when a separate power take-off (24) is inserted, at least one spring-acting projection (19) locks in the region of its free end (20) with the contact element (23) thereof.

5. A cover according to any one of claims 1 to 4, **characterised in that** the cover (1) is of one-piece construction and the baseplate (2) is provided with an aperture (10) which can be closed.

6. A cover according to claim 5, **characterised in that** a flap (11) for closing the aperture (10) is associated with the baseplate (2).

7. A cover according to claim 6, **characterised in that** the flap (11) is a component of the cover (1).

8. A cover according to claim 6 or 7, **characterised in that** the flap (11) is joined to the baseplate (2), particularly by means of at least one film hinge (13).

9. A cover according to any one of claims 6 to 8, **characterised in that** locking means (16, 17) are provided for locking the flap (11) and the baseplate (2) when the aperture (10) in the baseplate (2) is closed.

10. A cover according to claim 9, **characterised in that** on its side remote from the flap mounting the flap (11) can be locked to the baseplate (2).

11. A cover according to any one of claims 6 to 10, **characterised in that** locking means (14, 15) are provided for locking the flap (11) and the baseplate (2) when the flap (11) is in an open position.

12. A cover according to claim 11, **characterised in that** in the region of the flap mounting the flap (11) can be locked to the baseplate (2) or to at least one attachment (14) which is joined to the baseplate (2).

13. A cover according to any one of claims 1 to 12, **characterised in that** the respective covering cap (3) is of cage-like construction and is provided with ventilation slots (4) at least in its region facing the baseplate (2).

14. A cover according to any one of claims 1 to 13, **characterised in that** on its side facing the other covering cap (3) and on its side remote from the baseplate (2) the respective covering cap (3) is provided with a comer slot (5) for introducing the contact blade (6) of a fuse link (7) to be inserted in the fuse strip or in a subsidiary part thereof, wherein in its slot region (5a) remote from the baseplate (2) the comer slot (5) has a width which is less than the thickness of the contact blade (6) and the covering cap (3) is elastic in this region.

15. A cover according to any one of claims 1 to 14, **characterised in that** it can be attached to the fuse contacts, and in particular can be clipped to them.

16. A cover according to claim 15, **characterised in that** spring-acting projections (9) are incorporated in the respective covering cap (3) for clipping the cover on to the fuse contact associated therewith.

17. A cover according to any one of claims 1 to 16, **characterised in that** the baseplate (2) is provided with removable covering flaps (18) on both sides between the two covering caps (3).

18. A cover according to any one of claims 1 to 17, **characterised in that** it consists of a plastics material, and is produced in particular as a plastics injection moulding.

## Revendications

1. Couvercle (1) en matériau isolant pour contacts de fusibles dans les dispositifs à fusibles du type basse tension haute puissance, le couvercle (1 ) présentant deux éléments couvrants en forme de calotte (3) pour les contacts de fusibles, avec, à chaque fois, une fente angulaire (5) dans laquelle, à chaque fois, une lame de contact (6) d'un insert de fusibles du type basse tension haute puissance (7) peut être inséré, et une plaque de base (2) disposée entre les calottes de couverture (3),
**caractérisé en ce qu'**
au moins l'une des calottes de couverture (3) présente une ouverture (22) pour insérer un élément de contact (23) d'une sortie de courant (24) séparée, l'élément de contact (23) de la sortie de courant (24) séparée pouvant être enfiché sur une lame de contact (6) d'un insert de fusibles du type basse tension haute puissance (7) inséré dans les contacts de fusibles.

2. Couvercle selon la revendication 1,
**caractérisé en ce qu'**
un élément couvrant (19) pour l'élément de contact (23) de la sortie de courant (24) séparée pouvant être inséré dans la calotte de couverture (3) est intégré dans la calotte de couverture (3).

3. Couvercle selon la revendication 1 ou 2,
**caractérisé en ce qu'**
au moins deux avancées élastiques (19) sont intégrées dans la calotte de couverture (3), sur son côté dirigé vers l'autre calotte de couverture (3), où une fente (22) est formée entre les extrémités libres (20) des avancées élastiques (19) et de la surface de couverture (21) de la calotte (3) pour introduire l'élément de contact (23) d'une sortie de courant (24) séparée.

4. Couvercle selon la revendication 3,
**caractérisé en ce qu'**
au moins une avancée élastique (19) s'engage avec l'élément de contact (23) de la sortie de courant (24) séparée insérée dans la zone de ses extrémités libres (20).

5. Couvercle selon l'une quelconque des revendications 1 à 4,
**caractérisé en ce que**
le couvercle (1) est constitué de façon monobloc et que la plaque de base (2) est pourvue d'une ouverture (10) pouvant être fermée.

6. Couvercle selon la revendication 5,
**caractérisé en ce que**
le clapet (11) est affecté à la plaque de base (2) pour fermer l'ouverture (10).

7. Couvercle selon la revendication 6,
**caractérisé en ce qu'**
un clapet (11) est un constituant du couvercle (1).

8. Couvercle selon la revendication 6 ou 7,
**caractérisé en ce que**
le clapet (11) est relié à la plaque de base (2), en particulier au moyen d'au moins un film - charnière (13).

9. Couvercle selon l'une quelconque des revendications 6 à 8,
**caractérisé en ce que**
des moyens d'encliquetage (16, 17) sont prévus pour encliqueter le clapet (11) et la plaque de base (2), avec l'ouverture (10) fermée de la plaque de base (2),.

10. Couvercle selon la revendication 9,
**caractérisé en ce que**
le clapet (11) peut s'encliqueter en son côté détourné du logement de clapet avec la plaque de base (2).

11. Couvercle selon l'une quelconque des revendications 6 à 10,
**caractérisé en ce que**
des moyens d'encliquetage (14, 15) pour encliqueter le clapet (11) et la plaque de base (2), avec le clapet (11) en position ouverte, sont prévus.

12. Couvercle selon la revendication 11,
**caractérisé en ce que**
le clapet (11) peut s'encliqueter avec la plaque de base (2) dans la zone du logement de clapet ou avec au moins un téton (14) relié à la plaque de base (2).

13. Couvercle selon l'une quelconque des revendications 1 à 12,
**caractérisé en ce que**
la calotte respective de couverture (3) est constituée en forme de cage et est pourvue de fentes d'aération (4) au moins dans sa zone dirigée vers la plaque de base (2).

14. Couvercle selon l'une quelconque des revendications 1 à 13,
**caractérisé en ce que**
la calotte respective de couverture (3), sur son côté dirigé vers l'autre calotte de couverture (3) et son côté détourné de la plaque de base (2), est pourvue d'une fente angulaire (5) pour introduire le couteau de contact (6) d'un insert de fusibles (7) à introduire dans le dispositif à fusibles, la fente angulaire (5) présentant une plus petite largeur que l'épaisseur de la lame de contact (6) dans sa zone de fente (5a) détournée de la plaque de base (2) et la calotte de couverture (3) est élastique dans cette zone.

15. Couvercle selon l'une quelconque des revendications 1 à 14,
**caractérisé en ce qu'**
il peut être relié avec les contacts de fusibles, en particulier, par clipsage.

16. Couvercle selon la revendication 15,
**caractérisé en ce que**
des avancées élastiques (19) sont intégrées dans la calotte correspondante de couverture (3) pour clipser le couvercle sur le contact de fusibles qui lui est attribué.

17. Couvercle selon l'une quelconque des revendications 1 à 16,
**caractérisé en ce que**
la plaque de base (2) est pourvue des deux côtés entre les deux calottes de couverture (3) de clapets de couverture (18) amovibles.

18. Couvercle selon l'une quelconque des revendications 1 à 17,
**caractérisé en ce qu'**
il est constitué en matière synthétique et en particulier en matière synthétique moulée par injection.
